# EUROPÄISCHE PATENTSCHRIFT

(11) **EP 1 101 074 B1**
(45) Veröffentlichungstag und Bekanntmachung des Hinweises auf die Patenterteilung: **16.11.2005**
(21) Anmeldenummer: 00936780.6
(22) Anmeldetag: 19.05.2000
(51) Int. Cl.: F26B 13/10

(54) **TROCKNER UND VERFAHREN ZUM TROCKNEN VON KONTINUIERLICH GEFÖRDERTER WARE**
DRYER AND METHOD FOR DRYING CONTINUOUSLY CONVEYED PRODUCTS
SECHEUR ET PROCEDE DE SECHAGE DE PRODUITS ACHEMINES EN CONTINU

(30) Priorität: 28.05.1999 EP 99201682
(43) Veröffentlichungstag der Anmeldung: 23.05.2001
(73) Patentinhaber: Mensing, Heinrich, 48712 Gescher (DE)
(72) Erfinder: BERG, Hans, D-79650 Schopfheim (DE); MENSING, Heinrich, Johann, D-41516 Grevenbroich (DE); LANGE, Wolfgang, D-79650 Schopfheim (DE)
(74) Vertreter: Neymeyer, Franz
(86) Internationale Anmeldenummer: PCT/EP2000/004657
(87) Internationale Veröffentlichungsnummer: WO 2000/073720

(56) Entgegenhaltungen:
- WO-A-97/43479
- DE-A- 2 130 610
- DE-A- 2 502 367
- GB-A- 703 283
- US-A- 2 038 457
- US-A- 3 554 502
- US-A- 3 739 491
- US-A- 4 498 250
- US-A- 4 905 381
- US-A- 5 285 582

## Beschreibung

Die Erfindung betrifft einen Trockner zum Trocknen von kontinuierlich geförderter Ware und ein Verfahren zum Trocknen von kontinuierlich geförderter Ware mit den Merkmalen des Oberbegriffs der unabhängigen Patentansprüche.

In der Textilbearbeitung werden Trockner in einer Vielzahl von verschiedenen Ausführungsformen zum Trocknen von Fäden oder Warenbahnen eingesetzt, die mit Wasser oder anderen Medien behandelt wurden. Zum Trocknen kommen beispielsweise erwärmte Luftströme zum Einsatz, die die Flüssigkeiten, beispielsweise das Wasser verdampfen und den Wasserdampf abführen.

Solche Trockner kommen auch beim Schlichten von Fäden zum Einsatz. Nach dem Auftrag der Schlichte auf die Fäden muss überflüssiges Wasser in einem Trocknungsvorgang von den Fäden entfernt werden .

Die Produktivität von solchen Trocknern hängt von verschiedenen Parametern ab. Je höher die Temperatur des Trockners gewählt ist, umso höher ist die Trocknungswirkung und umso schneller kann die Anlage betrieben werden. Die Temperatur kann aber nicht beliebig hoch gewählt werden, weil zu hohe Temperaturen die oft aus Kunststoff bestehenden oder Kunststoffe enthaltenden Fäden zerstören würden.

Eine hohe Trocknerleistung kann ausserdem dadurch erzielt werden, dass gleichzeitig mehrere Fäden in einer Fadenschar durch den Trockner geführt werden. Dabei ist es auch möglich, mehrere Lagen von Fäden übereinander durch den Trockner zu führen. Sobald aber eine zu grosse Anzahl von Lagen von Fäden übereinander liegt, besteht die Gefahr, dass im Innern der Fadenschar liegende Fäden nicht mehr ausreichend getrocknet werden.

Das Problem der Zerstörung von Fäden aufgrund von zu grosser Hitze ist besonders gross bei einem Stillstand der Anlage, beispielsweise hervorgerufen durch einen Fadenbruch. Wenn die Anlage stillsteht, wird das sich auf den Fäden im Trockner befindende Wasser verdampft. Sobald alles Wasser verdampft ist, erwärmt sich der Faden selbst. Wenn die Hitze im Trockner bei einem Stillstand nicht sofort abgeführt wird, kann dies zu einer Zerstörung der Fäden im Trockner führen. Es ist deshalb bereits bekannt, bei solchen Trocknern öffenbare Klappen vorzusehen, die bei einem Anlagenstillstand selbsttätig oder von Hand geöffnet werden.

Es ist eine Aufgabe der vorliegenden Erfindung, die bekannten Trockner und Trocknungs-verfahren hinsichtlich Produktivität weiter zu verbessern und gleichzeitig das Risiko von Zerstörung der Fäden durch zu hohe Temperaturen zu verringern. Das Einführen von Fäden in den Trockner durch das Bedienungspersonal soll ausserdem vereinfacht werden. Erfindungsgemäss wird diese Aufgabe mit einem Trockner zum Trocknen von kontinuierlich geförderter Ware und mit einem Verfahren zum Anhalten oder zeitweiligen Unterbrechen der Trocknung mit den Merkmalen des kennzeichnenden Teils der unabhängigen Patentansprüche gelöst.

Der Trockner zum Trocknen von kontinuierlich geförderter Ware wird insbesondere zum Trocknen einer geschlichteten Fadenschar eingesetzt. Es ist aber auch denkbar, solche Trockner in anderen Anwendungsbereichen, beispielsweise zum Trocknen von Warenbahnen einzusetzen. Der Trockner weist eine erste Trockneranordnung und eine zweite Trockneranordnung auf, zwischen denen ein Durchgang zum Durchführen der zu trocknenden Ware gebildet ist. Die erste Trockneranordnung und die zweite Trockneranordnung sind in bezug zueinander so bewegbar ausgebildet, dass der Durchgang zum Durchführen der Ware in einer Stopplage des Trockners grösser ist, d.h. einen grösseren Querschnitt aufweist als in einer Betriebslage. Das Vorsehen von zwei Trockneranordnungen erlaubt eine effektive Trocknung von grösseren Fadenscharen, da von zwei Seiten her Wärme auf die Fadenschar einwirkt. Die Gefahr der Beschädigung der Fäden durch zu grosse Temperaturen wird aber zuverlässig reduziert, indem der Trockner bei einem Anlagenstillstand in eine Stopplage bewegt werden kann. Da in der Stopplage der Durchgang grösser ausgebildet ist als in der Betriebslage, kann die Wärme entweichen. Die Gefahr eines Wärmestaus wird vermieden.

Gleichzeitig kann nach einem Fadenbruch der oder die gebrochenen Fäden vom Bedienungspersonal auf einfache Weise durch den Durchgang zum Durchführen der Ware durchgeführt werden, da dieser in Stopplage grösser ist als in der Betriebslage.

Die erste und die zweite Trockneranordnung sind übereinander angeordnet und die zweite, oben liegende Trockneranordnung ist hochfahrbar ausgebildet. Bei einem Anlagenstillstand wird die zweite Trockneranordnung in die Stopplage hochgefahren. Die Trockneranordnungen bleiben dabei im wesentlichen parallel zueinander. In der Betriebslage entspricht der Querschnitt des Durchgangs etwa dem Querschnitt der zu trocknenden Fadenschar. In der hochgefahrenen Stopplage weist der Durchgang einen grösseren Querschnitt auf. Die heisse Luft kann seitlich zwischen den beiden Trockneranordnungen entweichen. Gleichzeitig kann ein neuer Faden vom Bedienungspersonal auf einfache Weise durch den zwischen dem unteren Rand des oberen Trockners und dem oberen Rand des unteren Trockners gebildeten Spalt von der Seite des Trockners her durchgeführt werden.

In diesem Zusammenhang ist es vorteilhaft, wenn der Raum um den Trockner herum frei von Installationen, z.B. Stützen oder ähnlichem ist, so dass der Zugang zum Spalt nicht erschwert wird.

In einem weiteren bevorzugten Ausführungsbeispiel sind die Trockneranordnungen als Warmlufttrockner ausgebildet, in denen ein warmer Gasstrom vorzugsweise etwa parallel entlang der Ware führbar ist.

Zum Erwärmen des Luftstroms kann der Trockner mit einem oder mehreren Gasbrennern versehen sein. Vorteilhaft weist jede Trockneranordnung mehrere, vorteilhaft zwei Gasbrenner auf. Die Gasbrenner können individuell regelbar sein. Damit ist es möglich, eine homogene Temperaturverteilung der Luft über die ganze Breite des Trockners zu erzielen. Die Aufheizung des Luftstroms mittels Dampf- oder Thermoölheizregister ist ebenfalls denkbar.

In einem weiteren bevorzugten Ausführungsbeispiel ist der Durchgang zwischen der ersten und der zweiten Trockneranordnung seitlich abgedichtet. Die seitliche Abdichtung vermeidet Wärmeverlust im normalen Betriebszustand.

Gemäss einem weiteren Aspekt der Erfindung wird ein Trockner zum Trocknen von kontinuierlich geförderter Ware, insbesondere zum Trocknen einer geschlichteten Fadenschar vorgesehen, der eine erste und eine zweite Trockneranordnung aufweist. Die zu trocknende Ware wird zwischen der ersten und der zweiten Trockneranordnung durchgeführt. Gemäss diesem Aspekt der Erfindung ist die erste Trockneranordnung und die zweite Trockneranordnung als Warmlufttrockner ausgebildet, in welchem ein warmer Gasstrom etwa parallel entlang der Ware führbar ist. Weil die Trocknung von zwei Seiten der Ware her erfolgt, ist es möglich, dickere Fadenscharen zu Trocknen, ohne dass die Gefahr besteht, dass die Wärme nicht zu weiter innen in der Schar liegenden Fäden gelangt. Die Menge der gleichzeitig getrockneten Fäden kann bei gleichbleibender Behandlungsgeschwindigkeit deshalb erhöht werden. Die erste und die zweite Trockneranordnung sind dabei vorzugsweise zueinander symmetrisch bezüglich einer Symmetrieebene ausgebildet. Die Symmetrieebene liegt etwa in der Mitte des Pfades für die zu trocknende Ware. Die Erfindung sieht also vor, bei einer an sich bekannten Trockneranordnung mit parallel zu der Ware geführtem Warmluftstrom eine zweite, identische Trockneranordnung auf der gegenüberliegenden Seite der Ware vorzusehen.

Gemäss dem erfindungsgemässen Verfahren zum Anhalten oder zeitweiligen Unterbrechen der Trocknung einer kontinuierlich geförderten Ware wird insbesondere ein wie vorstehend beschriebener Trockner eingesetzt. Die Bewegung der Ware wird gestoppt, beispielsweise aufgrund eines Fadenunterbruchs. Um zu vermeiden, dass sich ein Hitzestau im Innern des Trockners ergibt, welcher zur Zerstörung der Waren führen könnte, wird die erste Trockneranordnung bezüglich der zweiten Trockneranordnung so bewegt, dass sich der zwischen der ersten und der zweiten Trockneranordnung gebildete Durchgang für die Ware vergrössert. In einem bevorzugten Ausführungsbeispiel wird die oberhalb der ersten Trockneranordnung liegende zweite Trockneranordnung hochgefahren.

Selbstverständlich sind weitere Ausführungsbeispiele denkbar, die unter den Rahmen der Erfindung fallen. So ist es z.B. denkbar, die oben liegende zweite Trockneranordnung hochzuklappen oder seitlich zu verschieben anstatt hochzufahren. Es wäre auch denkbar, die unten liegende erste Trockneranordnung seitlich zu verschieben oder zu versenken. Es ist ausserdem ebenfalls denkbar, seitlich nebeneinander liegende Trockneranordnungen vorzusehen.

Die Erfindung wird im folgenden in Ausführungsbeispielen und anhand der Zeichnungen näher erläutert. Es zeigen:
- Figur 1: schematische Darstellung einer Anlage zum Schlichten von Fäden mit einem erfindungsgemässen Trockner,
- Figur 2: Querschnitt durch einen erfindungsgemässen Trockner in einer Betriebsstellung,
- Figur 3: Seitenansicht der Trockneranordnungen aus Figur 2 in Betriebslage,
- Figur 4: Querschnitt durch den Trockner gemäss Figur 2 in einer Stopplage,
- Figur 5: Seitenansicht der Trockneranordnungen in der Stopplage.

Figur 1 zeigt schematisch eine Vorrichtung zum Schlichten von Fäden, beispielsweise von Webketten, welche einen Trockner 1 mit den Merkmalen der Erfindung aufweist. Die zu schlichtende Webkette W wird in einem Schlichteauftragswerk 10 mit Schlichte beaufschlagt und anschliessend durch den Trockner 1 geführt. Der Trockner 1 besteht im wesentlichen aus zwei Trockneranordnungen 2, 3. Zwischen der unteren Trockneranordnung 2 und der oberen Trockneranordnung 3 ist ein Durchgang 4 für die zu trocknende Ware W gebildet. Die Trockneranordnungen 2, 3 sind als Warmlufttrockner ausgebildet. Die Ware W wird von oben und von unten her mit einem heissen Gasstrom G beaufschlagt, der etwa parallel zu der Ware W verläuft.

In Figur 2 ist ein Querschnitt durch den Trockner 1 gezeigt. Zwischen einer unteren Trockneranordnung 2 und einer oberen Trockneranordnung 3 wird ein Durchgang 4 mit etwa rechteckförmigem Querschnitt gebildet. Der Durchgang 4 dient beispielsweise zur Aufnahme einer Schar von zu trocknenden Kettfäden W. Die Kettfäden sind in einer Schar mit einem matrixförmigen Querschnitt angeordnet. Die Trockneranordnungen 2, 3 weisen Seitenwände 7 auf, welche den Durchgang 4 seitlich begrenzen. Der Spalt 14, der zwischen dem unteren Rand 8 der Seitenwand 7 der oberen Trockneranordnung 3 und dem oberen Rand 9 der Seitenwand 7 der unteren Trockneranordnung 2 gebildet ist, wird mit einem Dichtmittel 6 abgedichtet. Als Dichtmittel 6 können beispielsweise Glasgewebe eingesetzt werden.

Die Trockneranordnungen sind mit Gasbrennern 5 versehen. Jede Trockneranordnung 2, 3 weist auf beiden Seiten je einen Gasbrenner 5 auf. Die in den Trockneranordnungen 2, 3 zirkulierende Luft kann damit homogen erwärmt werden.

Die obere Trockneranordnung 3 ist an einem Rahmen 11 aufgehängt. Der Rahmen 11 ist auf seitlichen Stützen 13 abgestützt und kann mittels einer nicht gezeigten Betätigungseinreichtung aus Elektromotor und Gewindespindeln hochgefahren werden. In der Betriebsstellung B (siehe Figur 2) ist der obere Trockner 3 so angeordnet, dass der Spalt 14 zwischen den Seitenwänden 7 der unteren Trockneranordnung 2 und der oberen Trockneranordnung 3 geschlossen ist.

Figur 3 zeigt die zwei Trockneranordnungen 2, 3 gemäss Figur 2 in einer Seitenansicht. Jede Trockneranordnung weist Ventilatoren 12 auf. Die Ventilatoren 12 sind im Bereich des Auslaufs der zu trocknenden Ware W angeordnet. Der Ventilator 12 erzeugt einen zirkulierenden Gasstrom G. Der Gasstrom G wird in den Gasbrennern 5 erhitzt und im Bereich des Einlaufs der Ware W in den Trockner 1 etwa parallel zur Ware W in den Durchgang 4 geblasen. Der Gasstrom G wird im Bereich des Auslaufs der Ware W aus dem Trockner von den Ventilatoren 12 wieder angesaugt, wodurch sich eine Zirkulation ergibt. Es ist auch denkbar, in bekannter weise einen Teil des zirkulierenden Gasstroms G abzuführen und durch Frischluft zu ersetzen, um den Feuchtegehalt der Luft des Gasstroms zu reduzieren. Der Gasstrom G ist im allgemeinen ein reiner Luftstrom, der Wasserdampf enthält. Es wäre aber auch denkbar, zur Behandlung der Ware W dem Gasstrom Behandlungsmedien zuzuführen.

Die untere Trockneranordnung 2 und die obere Trockneranordnung 3 sind im wesentlichen identisch ausgebildet und bezüglich einer etwa in der Mitte des Pfades für die Ware W liegenden Symmetrieebene E symmetrisch ausgebildet.

Bei Stillstand der Anlage, beispielsweise aufgrund eines Fadenbruchs, wird die obere Trockneranordnung 3 in eine Stopplage S hochgefahren. Figur 4 zeigt einen Querschnitt des Trockners 1 in der Stopplage S. Der zwischen der unteren Trockneranordnung 2 und der oberen Trockneranordnung 3 gebildete Durchgang 4 weist dabei im vergleich zu der Betriebslage B einen -grösseren Querschnitt auf. Der zwischen dem oberen Rand 9 der Seitenwand 7 der unteren Trockneranordnung 2 und dem unteren Rand 8 der Seitenwand 7 der oberen Trockneranordnung 3 gebildete Spalt 14 ist im Gegensatz zu der Betriebslage B nicht mehr verschlossen. Im Durchgang 4 herrschende Hitze H kann, wie schematisch mit Pfeilen dargestellt, durch den Spalt 14 entweichen. Im gezeigten Ausführungsbeispiel wird die obere Trockneranordnung 3 um 80 cm hochgefahren. Der Spalt 14 beträgt also 80 cm . Die obere Trockneranordnung 3 wird mit einer Geschwindigkeit von 50 mm pro Sekunde hochgefahren, so dass die Stopplage nach 16 Sekunden erreicht ist. Die Geschwindigkeit ist ausserdem variabel einstellbar.

Im Falle eines Fadenbruchs ist es ausserdem für das Bedienungspersonal auf einfache Weise möglich, neue Fäden von der Seite her durch den Spalt entlang dem Trockner 1 zu führen. Das Innere des Trockners, insbesondere der Durchgang 4, ist aufgrund des Spalts 14 von aussen her leicht zugänglich.

Figur 5 zeigt die Trockneranordnungen 2, 3 in der Seitenansicht und in Stopplage S. Die Ware W kann nach einem Fadenbruch von der Seite her via den Spalt 14 durch den Trockner hindurchgeführt werden.

Die obere Trockneranordnung 3 wird im Falle eines Betriebsunterbruchs vorzugsweise motorisch hochgefahren. Das Hochfahren kann manuell oder automatisch ausgelöst werden. Automatische Auslösung kann beispielsweise in der Folge eines Fadenbruchs (welcher automatisch oder manuell detektiert werden kann) oder auch infolge von einer überhöhten Temperatur erfolgen.

Im Stoppzustand S werden die Trockneranordnungen 2, 3 ausserdem vorteilhaft ausgeschaltet. Das heisst in erster Linie, dass der Gasbrenner B und die Ventilatoren 12 ausser Betrieb gesetzt werden.

Der erfindungsgemässe Trockner 1 ermöglicht die effiziente Trocknung von Ware, beispielsweise einer Schar von Kettfäden. Typischerweise werden gleichzeitig bis zu 10`000 Kettfäden durch den Trockner hindurchgeführt. Im Trockner wird ein Gasstrom G mit einer Temperatur von bis zu 260 °C über die Ware W geführt. Die Temperatur des Gasstrom G kann so hoch gewählt werden, weil aufgrund des geöffneten Spaltes 14 in der Stopplage S kein Hitzestau im Innern des Trockners 1 entsteht.

Eine effiziente Trocknung lässt sich in ähnlicher Weise erzielen, wenn eine erste und eine zweite Trockneranordnung in der in Figur 3 gezeigten Art eingesetzt werden. Es ist dabei nicht unbedingt zwingend, die erste und die zweite Trockneranordnung gegenseitig bewegbar auszubilden, wenn geeignete Vorkehrungen zum Vermeiden eines Hitzestaus getroffen werden. So können beispielsweise seitlich öffenbare Klappen im Falle eines Betriebsunterbruchs den Abfluss des heissen Gasstroms G erleichtern und den seitlichen zugang zu der Ware W ermöglichen.

Entsprechende Klappen können automatisch oder auch von Hand betätigt werden.

## Patentansprüche

1. Trockner (1) zum Trocknen von kontinuierlich geförderter Ware oder Webkette (W), insbesondere zum Trocknen einer Fadenschar,
mit einer ersten Trockneranordnung (2) und einer zweiten Trockneranordnung (3), welche Seitenwände (7) aufweisen, und zwischen denen ein Durchgang (4) zum Durchführen (5) der Ware (W) gebildet ist,
wobei die erste Trockneranordnung (2) und die zweite Trockneranordnung (3) relativ zueinander derart bewegbar ausgebildet sind, dass der Durchgang (4) in einer ersten Position, in einer Stopplage (S) des Trockners (1) einen grösseren Querschnitt aufweist als in einer zweiten Position, in einer Betriebslage (B), wobei die erste und die zweite Trockneranordnung (2, 3) übereinander angeordnet sind, **dadurch gekennzeichnet, dass** die zweite Trockneranordnung (3) hochfahrbar ist, wobei die beiden Trockneranordnungen dabei im wesentlichen parallel zueinander bleiben, und dass zwischen dem unteren Rand (8) der Seitenwände (7) der oberen Trockneranordnung (3) und dem oberen Rand (9) der Seitenwände (7) der unteren Trockneranordnung (2) je ein Spalt (14) gebildet ist, der in der Betriebslage (B) im wesentlichen abgedichtet ist und der in der Stopplage (S) geöffnet ist.

2. Trockner nach Anspruch 1, **dadurch gekennzeichnet, dass** die Trockneranordnungen (2, 3) als Warmlufttrockner ausgebildet sind, in welchen ein warmer Gasstrom (G) vorzugsweise etwa parallel entlang der Ware (W) führbar ist.

3. Trockner nach Anspruch 2, **dadurch gekennzeichnet, dass** der Trockner (1) wenigstens einen Gasbrenner (5) zum Erwärmen des Gasstroms (G) aufweist.

4. Trockner nach Anspruch 3,**dadurch gekennzeichnet, dass** jede Trockneranordnung(2,3) mehrere, vorzugsweise zwei Gasbrenner (5) aufweist, welche vorzugsweise individuell regelbar sind.

5. Trockner (1) nach einem der Ansprüche 1 bis 4 zum Trocknen von kontinuierlich geförderter Ware (W), insbesondere zum Trocknen einer geschlichteten Fadenschar, mit einer ersten Trockneranordnung (2) und einer zweiten Trockneranordnung (3), zwischen denen die Ware (W) durchführbar ist, **dadurch gekennzeichnet, dass** die erste Trockneranordnung (2) und die zweite Trockneranordnung (3) als Warmlufttrockner ausgebildet sind, in welchen ein warmer Gasstrom (G) etwa parallel entlang der Ware (W) führbar ist.

6. Trockner nach Anspruch 5, **dadurch gekennzeichnet, dass** die erste Trockneranordnung (2) oberhalb der zweiten Trockneranordnung (3) angeordnet ist, und dass die erste Trockneranordnung (2) und die zweite Trockneranordnung (3) im wesentlichen spiegelbildlich bezüglich einer Symmetrieebene (E) ausgebildet sind.

7. Verfahren zum Anhalten oder zeitweiligen Unterbrechen der Trocknung einer kontinuierlich geförderten Ware (W), unter Verwendung eines Trockners nach einem der Ansprüche 1 bis 6, wobei die Förderbewegung der Ware (W) angehalten wird,**dadurch gekennzeichnet, dass** beim oder kurz nach dem Anhalten der Förderbewegung der Ware (W) die zweite Trockneranordnung (3) relativ zur ersten Trockneranordnung (2) hochgefahren wird, wobei die beiden Trockneranlagen dabei im wesentlichen parallel zueinander bleiben.

## Claims

1. Dryer (1) for drying continuously conveyed fabric or warp (W), particularly for drying a warp, comprising a first dryer arrangement (2) and a second dryer arrangement (3) having side walls (7), and between which a passage (4) for conducting (5) the fabric (W) is formed, whereby the first dryer arrangement (2) and the second dryer arrangement (3) are designed to be moveable relative to each other in such a manner that the passage (4) shows a broader cross section in a first position, in a stopping position (S) for the dryer (1) than in a second position, in an operating position (B), whereby the first and the second dryer arrangements (2, 3) are arranged one top of each other, **characterised in that** the second dryer arrangement (3) is movable upward, whereby the two dryer arrangements remain substantially parallel to each other, and that a gap (14) is formed in each case between the lower edge (8) of the side walls (7) of the upper dryer arrangement (3) and the upper edge (9) of the side walls (7) of the lower dryer arrangement (2), which is substantially sealed in the operating position (B) and is open in the stopping position.

2. Dryer according to claim 1, **characterised in that** the dryer arrangements (2, 3) are designed as hot-air dryers, in which a warm gas flow (G) is moveable preferably somewhat parallel along the fabric (W).

3. Dryer according to claim 2, **characterised in that** the dryer (1) shows at least one gas burner (5) for heating the gas flow.

4. Dryer according to claim 3, **characterised in that** each dryer arrangement (2, 3) shows more than one, preferably two, gas burners (5), which are preferably individually controllable.

5. Dryer (1) according to one of claims 1 to 4, for drying continuously conveyed fabric (W), more particularly for drying a sized warp, with a first dryer arrangement (2) and a second dryer arrangement (3), between which the fabric (W) can be passed, **characterised in that** the first dryer arrangement (2) and the second dryer arrangement (3) are formed as warm air dryers, in which a warm gas flow (G) is movable somewhat parallel along the fabric (W).

6. Dryer according to claim 5, **characterised in that** the first dryer arrangement (2) is disposed above the second dryer arrangement (3) and that the first dryer arrangement (2) and the second dryer arrangement (3) are substantially formed as mirror-image in respect of a plane of symmetry (E).

7. Method for arresting or temporarily interrupting the drying of a continually conveyed fabric (W) by the employment of a dryer according to one of the claims 1 to 6, whereby the transport movement of the fabric (W) is arrested, **characterised in that** on or shortly after a stopping of the conveying movement of the fabric (W), the second dryer arrangement (3) is moved upward in relation to the first dryer arrangement (2), whereby the two dryer arrangements remain substantially parallel to each other.

## Revendications

1. Séchoir (1) en vue du séchage d'un produit ou d'une chaîne acheminé en continu (W), notamment en vue du séchage d'une nappe, comprenant un premier agencement de séchoir (2) et un deuxième agencement de séchoir (3) qui présentent des parois latérales (7) et entre lesquelles est formé un passage (4) en vue du passage (5) du produit (W), le premier agencement de séchoir (2) et le deuxième agencement de séchoir (3) étant conçus de manière à pouvoir se déplacer l'un par rapport à l'autre de sorte que le passage (4) présente dans une première position dans une position d'arrêt (S) du séchoir (1) une section transversale supérieure à celle dans une deuxième position dans une position de fonctionnement (B), le premier et le deuxième agencement de séchoir (2, 3) étant disposés l'un au-dessus de l'autre, **caractérisé en ce que** le deuxième agencement de séchoir (3) peut être déplacé vers le haut, les deux agencements de séchoir restant en l'occurrence essentiellement parallèles l'un à l'autre, et **en ce qu'**une fente (14) est à chaque fois formée entre le bord inférieur (8) des parois latérales (7) de l'agencement de séchoir supérieur (3) et le bord supérieur (9) des parois latérales (7) de l'agencement de séchoir inférieur (2), laquelle est essentiellement étanche dans la position de fonctionnement (B) et laquelle est ouverte dans la position d'arrêt (S).

2. Séchoir selon la revendication 1, **caractérisé en ce que** les agencements de séchoir (2, 3) sont conçus en tant que séchoirs à air chaud, dans lesquels un courant de gaz chaud (G) peut être guidé de préférence à peu près parallèlement le long du produit (W).

3. Séchoir selon la revendication 2, **caractérisé en ce que** le séchoir (1) présente au moins un brûleur de gaz (5) en vue du chauffage du courant de gaz.

4. Séchoir selon la revendication 3, **caractérisé en ce que** chaque agencement de séchoir (2, 3) présente plusieurs, de préférence deux brûleurs de gaz (5) qui peuvent être réglés de préférence individuellement.

5. Séchoir (1) selon l'une quelconque des revendications 1 à 4, en vue du séchage d'un produit acheminé en continu (W), notamment en vue du séchage d'une nappe encollée, comprenant un premier agencement, de séchoir (2) et un deuxième agencement de séchoir (3) entre lesquels le produit (W) peut être passé, **caractérisé en ce que** le premier agencement de séchoir (2) et le deuxième agencement de séchoir (3) sont conçus en tant que séchoirs à air chaud dans lesquels un courant d'air chaud (G) peut être guidé à peu près parallèlement le long du produit (W).

6. Séchoir selon la revendication 5, **caractérisé en ce que** le premier agencement de séchoir (2) est disposé au-dessus du deuxième agencement de séchoir (3) et **en ce que** le premier agencement de séchoir (2) et le deuxième agencement de séchoir (3) sont conçus essentiellement symétriquement à un plan de symétrie (E).

7. Procédé en vue d'arrêter ou d'interrompre temporairement le séchage d'un produit acheminé en continu (W) en utilisant un séchoir selon l'une quelconque des revendications 1 à 6, le mouvement d'acheminement du produit (W) étant arrêté, **caractérisé en ce que** lors de ou juste avant l'arrêt du mouvement d'acheminement du produit (W), le deuxième agencement de séchoir (3) est déplacé vers le haut par rapport au premier agencement de séchoir (2), les deux installations de séchoir restant en l'occurrence essentiellement parallèles l'une à l'autre.
